# EUROPÄISCHE PATENTSCHRIFT

(11) **EP 4 455 444 B1**
(45) Veröffentlichungstag und Bekanntmachung des Hinweises auf die Patenterteilung: **22.04.2026**
(21) Anmeldenummer: 23169574.3
(22) Anmeldetag: 24.04.2023
(51) Int. Cl.: E21B 1/24, E02F 9/22

(54) **VORRICHTUNG ZUM ERZEUGEN VON SCHWINGUNGEN ODER SCHLAGIMPULSEN FÜR EINE BAUMASCHINE UND VERFAHREN ZUM BETRIEB**
VIBRATION OR PERCUSSIVE PULSE GENERATING APPARATUS FOR CONSTRUCTION MACHINE AND METHOD OF OPERATING THE SAME
DISPOSITIF DE GÉNÉRATION DE VIBRATIONS OU D'IMPULSIONS PERCUSSIVES POUR ENGIN DE CHANTIER ET PROCÉDÉ DE FONCTIONNEMENT

(43) Veröffentlichungstag der Anmeldung: 30.10.2024
(73) Patentinhaber: Eurodrill GmbH, 57489 Drolshagen (DE)
(72) Erfinder: MERZHÄUSER, Markus, 57489 Drolshagen (DE)
(74) Vertreter: Wunderlich & Heim Patentanwälte PartG mbB

(56) Entgegenhaltungen:
- EP-A1- 3 417 951
- EP-A1- 4 001 510
- US-A- 4 342 255

## Beschreibung

Die Erfindung betrifft eine Vorrichtung zum Erzeugen von Schwingungen für eine Baumaschine, mit einem Gehäuse, einem Kolben, welcher in einem Arbeitsraum in dem Gehäuse reversierend zwischen einem ersten Umkehrpunkt und einem zweiten Umkehrpunkt hin und her bewegbar ist, einer Druckfluidversorgung, durch welche im Bereich des ersten Umkehrpunktes und/oder des zweiten Umkehrpunktes jeweils Druckfluid in den Arbeitsraum über mindestens ein ansteuerbares Stellventil ein- und ausleitbar ist, wobei der Kolben zum Erzeugen der Schwingungen in eine reversierende Bewegung versetzbar ist, und einer Steuereinheit, welche zum Ansteuern des mindestens eines Stellventils ausgebildet ist und durch welche die Bewegung des Kolbens in dem Arbeitsraum steuerbar und veränderbar ist, gemäß dem Oberbegriff des Anspruchs 1.

Die Erfindung betrifft weiterhin ein Verfahren zum Betrieb einer Vorrichtung, bei dem ein Kolben in einem Arbeitsraum reversierend zwischen einem ersten Umkehrpunkt und einem zweiten Umkehrpunkt hin und her bewegt wird, wobei zum Erzeugen der Schwingungen der Kolben mittels eines Druckfluids und mindestens eines ansteuerbaren Stellventils in eine reversierende Bewegung versetzt wird und das Druckfluid im Bereich des ersten Umkehrpunktes und/oder des zweiten Umkehrpunktes in den Arbeitsraum ein- und ausgeleitet wird, und mittels einer Steuereinheit das mindestens eine Stellventil angesteuert wird, wobei die Bewegung des Kolbens in dem Arbeitsraum steuerbar und veränderbar ist, gemäß dem Oberbegriff des Anspruchs 11.

Ein Schwingungserzeuger für eine Baumaschine ist aus der EP 1 728 564 B1 bekannt. Bei diesem bekannten Schwingungserzeuger wird der Arbeitsraum in dem Gehäuse durch einen Arbeitskolben in zwei Druckkammern unterteilt. Die beiden Druckkammern werden gezielt über einen Einlass und einen Auslass mit einem

Druckfluid wechselweise versorgt oder entsorgt, so dass sich der Arbeitskolben reversierend bewegt und eine Schwingung erzeugt. Die zeitlich abgestimmte Versorgung und Entsorgung von Druckfluid in die einzelnen Druckkammern erfolgt über eine komplexe Kanalanordnung in dem Arbeitskolben. Zudem ist innerhalb des Arbeitskolbens noch ein Steuerkolben verschiebbar gelagert, welcher seine Position relativ zum Arbeitskolben durch an den Stirnseiten des Gehäuses vorstehende Anschläge gezielt verändern kann, um bestimmte Kanäle freizugeben oder zu sperren. Die Ver- und Entsorgung von Druckfluid wird somit durch mechanische Maßnahmen erreicht, wobei bei Erreichen bestimmter Umschaltpunkte durch die vorgegebenen Kanäle eine Umschaltung der Druckfluidversorgung und der Entsorgung erfolgt.

Vergleichbare mechanische Steuereinrichtungen bei Schwingungserzeugern gehen beispielsweise auch aus der GB-A-920,158, US-A-4,026,193 oder der US-A-4,031,812 hervor. All diese bekannten Vorrichtungen weisen einen Arbeitskolben und einen Steuerkolben auf, welche abhängig von der jeweiligen Position im Gehäuse bestimmte Kanäle öffnen oder schließen, wodurch eine gezielte wechselweise Versorgung der beiden gegenüberliegenden Druckkammern zum Bewegen des Arbeitskolbens bewirkt wird.

Ein gattungsgemäßer Schwingungserzeuger mit einer Steuereinheit zum Ansteuern eines Stellventiles ist aus der DE 30 388 35 A1, der US 4 342 255, der EP 4 001 510 oder der EP 3 417 951 A1 bekannt. In der EP 3 417 951 A1, welche auf die Anmelderin zurückgeht, wird gelehrt, dass eine solche Steuereinheit bei einem Schwingungserzeuger oder bei einem Schlagwerk verwendet werden kann.

Der Erfindung liegt die **Aufgabe** zugrunde, eine Vorrichtung und ein Verfahren zum Erzeugen von Schwingungen anzugeben, welche besonders effizient insbesondere an einer Baumaschine einsetzbar sind.

Die Aufgabe wird zum einen durch eine Vorrichtung mit den Merkmalen des Anspruchs 1 und zum andern durch ein Verfahren mit den Merkmalen des Anspruchs 11 gelöst. Bevorzugte Ausführungsformen der Erfindung sind in den abhängigen Ansprüchen angegeben.

Die erfindungsgemäße Vorrichtung ist dadurch gekennzeichnet, dass die Steuereinheit ausgebildet ist, den Kolben in einem ersten Betriebsmodus zum Erzeugen von Schwingungen und in einem zweiten Betriebsmodus zum Erzeugen von Schlagimpulsen anzusteuern, wobei an zumindest einer Endseite des Arbeitsraums eine Schlagfläche ausgebildet ist, auf welche der Arbeitskolben bei Erreichen zumindest eines Umkehrpunktes zum Erzeugen eines Schlagimpulses auftrifft.

Eine Grundidee der Erfindung liegt darin, eine Vorrichtung vorzusehen, welche sowohl zum Erzeugen von Schwingungen als auch zum Erzeugen von Schlagimpulsen ausgebildet ist. Zu diesem Zweck ist an zumindest einer Endseite des Arbeitsraumes eine Schlagfläche ausgebildet. Ebenso ist der Kolben mit einer korrespondierenden Schlagfläche versehen und zum Erzeugen von Schlagimpulsen ausgebildet. Vorzugsweise kann der Arbeitsraum zwei gegenüberliegende Stirnseiten aufweisen, welche jeweils mit einer Schlagfläche ausgebildet sind. Entsprechend kann auch der Kolben mit zwei korrespondierenden Schlagflächen versehen sein. Die Schlagfläche kann gegenüber den angrenzenden Wandflächen vorzugsweise gehärtet sein.

Gemäß einem Aspekt der Erfindung ist die Steuereinheit derart ausgeführt, dass diese ein Steuerprogramm mit einem ersten Betriebsmodus zum Erzeugen von Schwingungen und mit einem zweiten Betriebsmodus zum Erzeugen von Schlagimpulsen versehen oder ausgebildet ist. Im ersten Betriebsmodus wird der Kolben in dem Arbeitsraum derart angesteuert, dass der Kolben bei seiner reversierenden Bewegung an keiner End- oder Stirnseite des Arbeitsraums anschlägt. Durch die reversierende Bewegung des Kolbens wird so eine Schwingung ohne Schlagimpulse erzeugt. Die Vorrichtung bildet einen sogenannten Linearoszillator.

In dem zweiten Betriebsmodus hingegen wird das mindestens eine Stellventil so angesteuert, dass der Kolben an zumindest einer Endseite des Arbeitsraumes, insbesondere bei einem Bohrgerät an der zum Boden gerichteten Seite, definiert anschlägt und so einen gezielten Schlagimpuls erzeugt.

Die Vorrichtung kann so wechselweise und abhängig von der Auswahl des Betriebsmodus entweder als ein Linearoszillator ohne Schlagimpulse oder als ein Schlagwerk mit Erzeugung von gezielten Schlagimpulsen eingesetzt und betrieben werden.

Für die erfindungsgemäße Vorrichtung können grundsätzlich alle geeigneten steuerbaren Ventile eingesetzt werden, insbesondere welche hydraulisch oder elektrisch ansteuerbar sind. Besonders zweckmäßig ist es nach einer Weiterbildung der Erfindung, dass das Stellventil als ein Elektromagnetventil ausgebildet ist. Der Ventilkörper kann dabei durch eine elektromagnetische Anordnung zwischen einer Öffnungs- und einer Schließposition verstellt werden. Dabei können auch Zwischenstellungen eingestellt werden, so dass sich die Zuführmenge an Druckfluid in den Arbeitsraum einstellen lässt. Grundsätzlich kann jedes Druckfluid vorgesehen sein, wobei vorzugsweise Hydrauliköl eingesetzt wird.

Eine weitere bevorzugte Ausführung besteht darin, dass eine Messeinrichtung zum Bestimmen einer Position des Kolbens in dem Arbeitsraum vorgesehen ist. Dies ermöglicht ein sehr exaktes Steuern des Kolbens, wobei die Messeinrichtung mit der Steuereinheit in Verbindung steht.

Auch hinsichtlich der Messeinrichtung kann diese mit allen nutzbaren Sensoren zur Längen- oder Positionsmessung versehen sein, welche insbesondere optisch, kapazitiv, induktiv, magnetisch oder in sonstiger Weise arbeiten. Besonders vorteilhaft ist es nach einer Ausführungsform der Erfindung, dass die Messeinrichtung einen Linearsensor aufweist. Dies ist insbesondere dann sinnvoll, wenn der Kolben im Gehäuse linear zwischen den beiden Umkehrpunkten bewegt wird.

Weiter kann vorgesehen sein, dass die Messeinrichtung eine längliche erste Messkomponente aufweist, welche sich in den Arbeitsraum und in einen Freiraum im Kolben erstreckt. Somit wird die Messkomponente nicht hinter einer Wand des Gehäuses angeordnet, sondern unmittelbar in dem Arbeitsraum, in welchem sich der Kolben bewegt. Für eine besonders genaue Positionsmessung ragt dabei die längliche erste Messkomponente in einen entsprechenden Freiraum in den Kolben hinein, wobei der Kolben vorzugsweise berührungsfrei entlang der ersten Messkomponente gleitet.

Nach einer weiteren Variante der Erfindung ist es bevorzugt, dass durch die Steuereinheit eine Frequenz und/oder ein Hub des Kolbens einstellbar und verstellbar sind. Zur Veränderung der Frequenz sind insbesondere die Öffnungs- und Schließzeitpunkte und gegebenenfalls die Zuführung von Hydraulikenergie durch die Steuereinheit einstellbar. Auch kann der Hub des Kolbens durch eine Lageveränderung der beiden Umkehrpunkte durch eine entsprechende Öffnung und Schließung der steuerbaren Ventile erzielt werden. Hierfür weist die Steuereinheit vorzugsweise eine Eingabeschnittstelle, beispielsweise ein Eingabefeld, auf. Auch kann die Steuereinheit unmittelbar durch eine übliche Maschinensteuerung von einer Bedieneinheit durch einen Bediener entsprechend betätigt werden.

Eine weitere bevorzugte Ausführungsvariante der Erfindung kann darin gesehen werden, dass die Steuereinheit einen Programmspeicher aufweist, in welchem verschiedene Steuerprogramme zum Steuern des Kolbens abspeicherbar sind. So können für bestimmte Einsatzzwecke spezielle Steuerprogramme hinterlegt werden. Insbesondere kann ein Steuerprogramm mit den beiden Betriebsmodi hinterlegt sein. Weiter kann beispielsweise zu Beginn eines Programms eine hohe Frequenz mit einem kleinen Kolbenhub vorgesehen sein, während sich im Programmablauf über die Zeit dann der Kolbenhub vergrößert und eine Frequenz verkleinert. Es können nahezu beliebig viele unterschiedliche Programmabläufe zur Steuerung des Kolbens hinsichtlich von Frequenz und Hub vorgesehen werden. So kann ein Programm für einen schnellen Vortrieb oder ein besonders schonendes Eintreiben vorgesehen sein. Auch können Programme für spezielle Bodenarten bei einem Betrieb als Baumaschine hinterlegt sein.

Erfindungsgemäß ist vorgesehen, dass die Steuereinheit eine Auswahleinrichtung aufweist, mit welcher ein Betriebsmodus von einem Bediener manuell und/oder automatisch von einem erfassten Betriebszustand auswählbar ist. Ein Bediener kann so etwa manuell zwischen dem ersten Betriebsmodus zum Erzeugen von Schwingungen und dem zweiten Betriebsmodus zum Erzeugen von Schlagimpulsen wechseln. Die Auswahleinrichtung kann dabei Teil einer Bedieneinheit sein. Alternativ oder ergänzend kann die Steuereinheit auch automatisch ein Wechseln der Betriebsmodi veranlassen, etwa wenn bestimmte Betriebszustände einer Maschine gegeben sind, an welcher die erfindungsgemäße Vorrichtung angeordnet ist.

Nach einer weiteren Ausführung der Erfindung ist es bevorzugt, dass der Arbeitsraum mit zwei Endseiten mit jeweils einer Schlagfläche ausgebildet ist, auf welche
der Arbeitskolben wechselweise zum Erzeugen von Schlagimpulsen auftrifft. Entsprechend kann auch der Kolben mit zwei korrespondierenden Schlagflächen versehen sein.

Die Erfindung umfasst eine Baumaschine, welche dadurch gekennzeichnet ist, dass die vorbeschriebene Vorrichtung zum Erzeugen von Schwingungen und Schlagimpulsen angeordnet ist. Insbesondere kann die Baumaschine für den Tiefbau vorgesehen und ausgebildet sein.

Besonders vorteilhaft ist es nach einer Ausführungsform der Erfindung, dass die Baumaschine als ein Bohrgerät zum Erd- und/oder Gesteinsbohren ausgebildet ist. Das Bohrgerät weist einen Drehantrieb zum drehenden Antreiben eines Bohrgestänges und/oder Bohrwerkzeuges auf. Die erfindungsgemäße Vorrichtung kann an dem Drehantrieb angeordnet oder mit diesem kombiniert sein.

Wird die Vorrichtung frei von Schlagkontakten zum Erzeugen von Schwingungen gemäß dem ersten Betriebsmodus betrieben, kann etwa insbesondere ein sogenanntes Überlagerungsbohren durchgeführt werden. Dabei wird die Drehbewegung des Bohrwerkzeuges durch eine Vibrations- oder Schwingungsbewegung überlagert. Durch überlagerte Schwingungen kann eine quasi Verflüssigung des Bodens, zumindest im Kontaktbereich mit dem Bohrwerkzeug erzielt werden, was zu einem verbesserten Bohrfortschritt führt. Auch ein Ziehen des Bohrwerkzeuges aus einem Bohrloch kann durch Aufbringen von Schwingungen erleichtert werden.

Wird dabei die Vorrichtung zum Erzeugen von Schlagimpulsen gemäß dem zweiten Betriebsmodus betrieben, kann ein Schlagbohren durchgeführt werden. Dies ist insbesondere beim Durchdringen von härteren Gesteinsschichten vorteilhaft.

Besonders bevorzugt ist es zudem, dass die Vorrichtung zum Erzeugen von Schwingungen und Schlagimpulsen an einem Drehantrieb zum drehenden Antreiben eines Bohrwerkzeuges angeordnet ist und dass zwischen dem Drehantrieb und dem Bohrwerkzeug oder einem Bohrgestänge ein Dämpfungselement angeordnet ist. Das Dämpfungselement, welche etwa ein Tellerfederpaket umfassen kann, kann zu einer Schonung des Drehantriebes beitragen, wobei Schwingung oder Schläge, welche von der Vorrichtung auf das Bohrwerkzeug oder ein Bohrgestänge ausgeübt werden, nicht oder nur gedämpft auf den Drehantrieb übertragen werden können. Das Dämpfungselement kann zur Drehmomentübertragung zwischen Drehantrieb und Bohrwerkzeug oder Bohrgestänge ausgebildet sein. Insbesondere zur Schonung des Dämpfungselementes kann es sinnvoll sein, dass bei einem Ziehen eines Bohrwerkzeuges durch die Steuereinheit von einem Betriebsmodus zum Erzeugen von Schlagimpulsen auf den Betriebsmodus zum Erzeugen von Schwingungen umgeschaltet wird.

Das erfindungsgemäße Verfahren ist dadurch gekennzeichnet, dass durch die Steuereinheit ausgebildet ist, den Kolben in einem ersten Betriebsmodus zum Erzeugen von Schwingungen und in einem zweiten Betriebsmodus zum Erzeugen von Schlagimpulsen anzusteuern, wobei an zumindest einer Endseite des Arbeitsraums eine Schlagfläche ausgebildet ist, auf welche der Arbeitskolben bei Erreichen zumindest eines Umkehrpunktes im zweiten Betriebsmodus zum Erzeugen eines Schlagimpulses auftrifft.

Das erfindungsgemäße Verfahren kann insbesondere mit der zuvor beschriebenen Vorrichtung durchgeführt werden. Es ergeben sich dabei die zuvor beschriebenen Vorteile.

Das erfindungsgemäße Verfahren ist in bevorzugter Weise dadurch weitergebildet, dass mit mittels einer Auswahleinrichtung ein Betriebsmodus ausgewählt und eingestellt wird. Das Auswählen kann manuell durch einen Bediener oder automatisch durch ein Programm der Steuereinheit abhängig von einem Betriebszustand erfolgen. Je nach Auswahl des Betriebsmodus wird die Ansteuerung des mindestens einen Stellventiles durch die Steuereinheit verändert, so dass gemäß dem ersten Betriebsmodus Schwingungen ohne einen Schlagkontakt oder gemäß dem zweiten Betriebsmodus Schlagimpulse erzeugt werden.

Nach einer Weiterbildung des Verfahrens ist es zudem bevorzugt, dass die Vorrichtung zum Erzeugen von Schwingungen und Schlagimpulsen an einem Bohrgerät mit einem drehend antreibbaren Bohrwerkzeug eingesetzt wird, das bei einem Abbohren eines Bohrloches in einem Boden oder ein Gestein die Vorrichtung in dem zweiten Betriebsmodus betrieben wird, wobei auf das Bohrwerkzeug Schlagimpulse ausgeübt werden, und dass bei einem Ziehen des Bohrwerkzeuges aus dem Bohrloch die Vorrichtung in dem ersten Betriebsmodus betrieben wird, wobei das Bohrwerkzeug in Schwingungen versetzt wird.

Das Verfahren stellt ein Bohrverfahren dar, bei welchem ein Bohrwerkzeug mit oder ohne Bohrgestänge drehend angetrieben wird. Abhängig vom Zustand des Bohrvorganges wird die Drehbewegung mit Schwingungen oder mit Schlagimpulsen überlagert. So kann insbesondere bei einem Abbohren ein Schlagbohren durchgeführt werden, bei welchem die Drehbewegung mit Schlagimpulsen gemäß dem zweiten Betriebszustand kombiniert wird. Für ein effizientes Rückziehen des Bohrwerkzeuges aus dem Bohrloch wird die Vorrichtung in den ersten Betriebsmodus zum Erzeugen von Schwingungen ohne Schlagimpulse umgeschaltet. Ein axiales Schwingen des Bohrwerkzeuges beim Ziehen reduziert Reibungseffekte, so dass insgesamt das Ziehen leichter und auch für die Bohrlochwandung sowie ein eventuell vorgesehenen Dämpfungselement schonender ist. Die Schwingung kann dabei mit oder ohne eine Drehung des Bohrwerkzeuges erfolgen. Die Drehung kann auch vorzugsweise als eine reversierende Drehbewegung beim Ziehen durchgeführt werden.

Eine besonders bevorzugte Ausführungsvariante der Erfindung besteht darin, dass mittels mindestens einer Erfassungseinrichtung ein Betriebszustand, insbesondere ein Abbohren oder ein Ziehen eines Bohrwerkzeuges bei einem Bohrgerät, erfasst werden und dass abhängig vom erfassten Betriebszustand durch die Auswahleinrichtung automatisch ein Betriebsmodus ausgewählt und eingestellt wird. Durch die Erfassungseinrichtung kann insbesondere erfasst werden, ob ein Abbohren, also ein Vortrieb in Bohrrichtung, oder ein Ziehen vorliegen, also eine Rückzugsbewegung aus einem Bohrloch. Abhängig von diesem Betriebszustand kann dann ein automatisches Umschalten zwischen den beiden Betriebsmodi erfolgen, insbesondere von einem Erzeugen von Schlagimpulsen beim Abbohren gemäß dem zweiten Betriebsmodus zu einer Schwingungserzeugung gemäß dem ersten Betriebsmodus beim Ziehen des Bohrwerkzeuges.

Die Erfassungseinrichtung kann vorzugsweise auch eine Vortriebsbewegung und/oder eine Drehzahl und/oder ein Drehmoment des Bohrwerkzeuges erfassen, wobei die Steuereinheit ausgelegt ist, basierend hierauf einen Rückschluss über eine anstehende Bodenschicht zu ziehen. So kann beispielsweise eine Verminderung der Drehzahl und der Vortriebsgeschwindigkeit oder ein Anstieg des Drehmomentes ein Hinweis darauf sein, dass eine festere Bodenschicht ansteht. In einem solchen Fall kann durch die Steuereinheit automatisch in den zweiten Betriebsmodus der Vorrichtung zum Erzeugen von Schlagimpulsen umgeschaltet werden.

Wird hingegen eine weichere Bodenschicht ermittelt, kann die Steuereinheit die Vorrichtung zum Durchführen eines Überlagerungsbohrens mit Schwingungen auf den ersten Betriebsmodus umschalten. Alternativ zu einem automatischen Umschalten kann die Steuereinheit einem Maschinenbediener über die Bedieneinheit auch einen Hinweis oder eine Empfehlung zum Wechseln des Betriebsmodus geben oder anzeigen. Grundsätzlich kann beim Abbohren ausgewählt werden, ob ein Erzeugen von Schwingungen oder Schlagimpulsen erfolgen soll. Beim Ziehen erfolgt grundsätzlich ein Erzeugen von Schwingungen mit der erfindungsgemäßen Vorrichtung.

Die Erfindung wird weiter anhand von bevorzugten Ausführungsbeispielen erläutert, welche schematisch in den Zeichnungen dargestellt sind. In den Zeichnungen zeigen:
- Figur 1: eine schematische Querschnittsansicht einer erfindungsgemäßen Vorrichtung und
- Figur 2: eine weitere schematische Querschnittsansicht zu einer erfindungsgemäßen Vorrichtung.

Die Figur 1 zeigt schematisch eine Bohrantriebsanordnung 1 für ein Bohrgerät, die mit einer erfindungsgemäßen Vorrichtung 10 zum Erzeugen von Schwingungen und Schlagimpulsen ausgestattet ist. Die Antriebsanordnung 1 kann eine Einhausung 5 umfassen, die alle Funktionskomponenten aufnehmen kann. Aus der Einhausung 5 ragt ein Bohrgestänge 12, das an seinem distalen Ende ein Bohrwerkzeug 13 tragen kann. Das Bohrgestänge 12 kann mittels eines Antriebes 14, etwa eines Hydraulikmotors, über ein Getriebe 15 in eine Drehbewegung um die Achse des Bohrgestänges 12 versetzt werden. Der Antrieb 14 und das Getriebe 15 können einen sogenannten Bohrantrieb bilden.

Zwischen dem Bohrantrieb und dem Bohrgestänge 12 kann ein Dämpfungselement 25 angeordnet sein, um ein Übertragen von Schwingungen und Schlägen auf den Bohrantrieb abzudämpfen. Eine Schneide des Bohrwerkzeugs 13 kann durch die Drehbewegung des Bohrwerkzeuges 13 Material am Grund der Bohrung abtragen.

Erfindungsgemäß ist auf dem Getriebe 15 die Vorrichtung 10 mit einem Gehäuse 16 angebracht, das im Wesentlichen zum Erzeugen von Schwingungen und Schlagimpulsen ausgebildet ist. Das Gehäuse 16 kann über Gummielemente 17 gelagert sein, die eine Übertragung der erzeugten Vibration von dem Gehäuse 16 auf die Einhausung 5 abdämpfen. Der Bohrantrieb kann in einer axialen Führung 11 verschiebbar gelagert sein. Weiter kann das Getriebe 15 entkoppelt von der Vibrationserzeugung der Vorrichtung 10 betrieben werden. Hierbei kann beispielhaft über eine Welle, welche durch eine als Hohlwelle ausgeführte Abtriebswelle hindurchgeführt sein kann, die erzeugte Vibration direkt auf das Bohrgestänge 12 und damit das Bohrwerkzeug 13 übertragen werden. Die vom Getriebe 15 erzeugte Drehbewegung kann hierbei über eine Verzahnung oder irgendein Zahnprofil, welches die erzeugte axiale Vibration vom Getriebe entkoppelt, von der Hohlwelle ins Bohrgestänge 12 und damit zum Bohrwerkzeug 13 übertragen werden. Das Dämpfungselement 25 sorgt für eine zusätzliche Vibrationsentkopplung. Alternativ kann auch die Welle die Drehbewegung übertragen und eine Hohlwelle die erzeugte Vibration.

Die Vorrichtung 10 weist einen Kolben 18 auf, der in einem Arbeitsraum 20 des Gehäuses 16 verschiebbar gelagert ist, wobei der Kolben 18 den Arbeitsraum 20 in zwei Druckkammern unterteilt. Diese Druckkammern in dem Arbeitsraum 20 können über eine Druckmittelversorgung wechselweise mit einem Druckfluid, insbesondere einem Hydraulikfluid, beaufschlagt werden. Das Druckfluid kann in einer Druckfluidleitung P bereitgestellt und mittels eines Stellventils 19 in die Druckkammern zu beiden Seiten des Kolbens 18 abwechselnd ein- und ausgeleitet werden.

Bei dem Stellventil 19 kann es sich z.B. um ein elektromagnetisch betätigtes 2/4 Wegeventil handeln. Es können aber auch alle anderen geeigneten Ventile verwendet werden, wie z.B. mit rotierenden Ventilschiebern, Proportional- und/oder Servoventile. Über das Stellventil 19 kann die jeweils nicht unter Druck stehende Kammer am Kolben 18 alternierend mit einer drucklosen Tankleitung T verbunden werden. Durch diese wechselweise Beaufschlagung des Kolbens 18 wird dieser in dem Arbeitsraum 20 in eine reversierende Bewegung zwischen zwei Umkehrpunkten versetzt.

Eine Lage der Umkehrpunkte und eine Frequenz des Kolbens 18 können über das Stellventil 19 durch eine Steuereinheit 30, insbesondere mit einer SpeicherProgrammierbaren-Steuerung (SPS), gesteuert und eingestellt werden.

Über eine nicht näher dargestellte Messeinrichtung 32 am Arbeitsraum 20 kann die aktuelle Position des Kolbens 18 erfasst und der Steuereinheit 30 übermittelt werden. Als hiervon abgeleitete Größen können auch der tatsächliche Hub und die Frequenz des Kolbens 18 bestimmt, kontrolliert und eingestellt werden.

In der Steuereinheit 30 sind insbesondere ein erstes Steuerprogramm zum Durchführen eines ersten Betriebsmodus und ein zweites Steuerprogramm zum Durchführen einen zweiten Betriebsmodus hinterlegt. In dem ersten Betriebsmodus wird durch die Steuereinheit 30 das Stellventil 19 derart angesteuert, dass der Kolben 18 ohne einen Kontakt mit den beiden Stirnseiten des Arbeitsraumes 20 hin und her bewegt wird. Es kann so in dem ersten Betriebsmodus eine Schwingung ohne einen Schagkontakt erzeugt werden.

Wird über eine nicht näher dargestellte Auswahleinrichtung an der Steuereinheit 30 der zweite Betriebsmodus eingestellt, erfolgt die Druckmittelzuführung über das Stellventil 19 derart, dass der Kolben 18 zumindest an der unteren Endseite des Arbeitsraumes 20, welche als eine Schlagfläche 22 ausgebildet ist, zum Erzeugen von Schlagimpulsen kontaktierend aufschlägt. Auf diese Weise können Schlagimpulse auf das Bohrgestänge 12 und das Bohrwerkzeug 13 bei einem Bohren übertragen werden.

In Figur 2 ist eine weitere erfindungsgemäße Antriebsanordnung 1 für ein Bohrgerät insbesondere zum Erd- oder Gesteinsbohren mit der erfindungsgemäßen Vorrichtung 10 dargestellt, wobei maßgeblich eine Verbindung eines Bohrgestänges 12 mit dem Bohrantrieb und der Vorrichtung verdeutlicht ist. Ein Drehmoment wird von einem nur schematisch angedeuteten Antrieb 14 über ein Getriebe 15 mit einem hohlen Abtriebselement auf ein sogenanntes Einsteckelement 21 übertragen. Das Einsteckelement 21 steht in axial verschiebbarer, aber drehfester Verbindung mit dem rohrförmigen Bohrgestänge 12. An einer Oberseite des Einsteckelementes 21 kann über die nur schematisch angedeutete Vorrichtung 10 eine Schwingung beziehungsweise Schlagimpulse auf das Einsteckelement 21 und damit auf das Bohrgestänge 12 übertragen werden.

Das Einsteckelement 21 ist in dem hohlen Abtriebselement des Getriebes 15 axial verschiebbar, jedoch drehfest angeordnet, beispielsweise über eine geeignet Keilnutverzahnung. Zwischen dem Bohrantrieb mit dem Getriebe 15 und dem oberen Ende des Bohrgestänges 12 ist ein ringförmiges Dämpfungselement 25 angeordnet. Das ringförmige Dämpfungselement 25 kann ein Tellerfederpaket 26 aufweisen, wie schematisch in Figur 2 angedeutet ist. Hierdurch kann eine zumindest weitgehende Schwingungs-/Schlagentkopplung zwischen dem Bohrgestänge 12 und Bohrantrieb erfolgen.

Bei der erfindungsgemäßen Anordnung kann insbesondere beim Ziehen des Bohrgestänges 12 aus dem Bohrloch in einem schmatisch angedeuteten Boden durch die Steuereinheit 30 vorgesehen werden, dass bei der Ziehbewegung keine Schlagimpulse auf das Bohrgestänge ausgeübt werden. Dies schont insbesondere das dargestellte Dämpfungselement 25, welches bei der Ziehbewegung anfällig gegenüber Schlagimpulsen ist. Hierdurch kann eine Lebensdauer des Dämpfungselementes erheblich verlängert werden.

## Patentansprüche

1. Vorrichtung zum Erzeugen von Schwingungen für eine Baumaschine, mit
- einem Gehäuse (16),
- einem Kolben (18), welcher in einem Arbeitsraum (20) in dem Gehäuse (16) reversierend zwischen einem ersten Umkehrpunkt und einem zweiten Umkehrpunkt hin und her bewegbar ist,
- einer Druckfluidversorgung, durch welche im Bereich des ersten Umkehrpunktes und/oder des zweiten Umkehrpunktes jeweils Druckfluid in den Arbeitsraum (20) über mindestens ein ansteuerbares Stellventil (19) ein- und ausleitbar ist, wobei der Kolben (18) zum Erzeugen der Schwingungen in eine reversierende Bewegung versetzbar ist, und
- einer Steuereinheit (30), welche zum Ansteuern des mindestens eines Stellventils (19) ausgebildet ist und durch welche die Bewegung des Kolbens (18) in dem Arbeitsraum (20) steuerbar und veränderbar ist,
wobei die Steuereinheit (30) ausgebildet ist, den Kolben (18) in einem ersten Betriebsmodus zum Erzeugen von Schwingungen und in einem zweiten Betriebsmodus zum Erzeugen von Schlagimpulsen anzusteuern, wobei an zumindest einer Endseite des Arbeitsraums (20) eine Schlagfläche (22) ausgebildet ist, auf welche der Kolben (18) bei Erreichen zumindest eines Umkehrpunktes zum Erzeugen eines Schlagimpulses auftrifft,
dadurch**gekennzeichnet**,
dass die Steuereinheit (30) eine Auswahleinrichtung aufweist, mit welcher ein Betriebsmodus von einem Bediener manuell und/oder automatisch von einem erfassten Betriebszustand auswählbar ist.

2. Vorrichtung nach Anspruch 1,
**dadurch gekennzeichnet,**
**dass** das Stellventil (19) als ein Elektromagnetventil ausgebildet ist.

3. Vorrichtung nach Anspruch 1 oder 2,
dadurch**gekennzeichnet**,
dass eine Messeinrichtung (32) zum Bestimmen einer Position des Kolbens (18) in dem Arbeitsraum (20) vorgesehen ist.

4. Vorrichtung nach Anspruch 3,
dadurch**gekennzeichnet**,
dass die Messeinrichtung (32) einen Linearsensor aufweist.

5. Vorrichtung nach einem der Ansprüche 1 bis 4,
dadurch**gekennzeichnet**,
dass durch die Steuereinheit (30) eine Frequenz und/oder ein Hub des Kolbens (18) einstellbar und verstellbar sind.

6. Vorrichtung nach einem der Ansprüche 1 bis 5,
dadurch**gekennzeichnet**,
dass die Steuereinheit (30) einen Programmspeicher aufweist, in welchem Steuerprogramme zum Steuern des Kolbens (18) abspeicherbar sind.

7. Vorrichtung nach einem der Ansprüche 1 bis 6,
dadurch**gekennzeichnet**,
dass der Arbeitsraum (20) mit zwei Endseiten mit jeweils einer Schlagfläche (21) ausgebildet ist, auf welche der Kolben (18) wechselweise zum Erzeugen von Schlagimpulsen auftrifft.

8. Baumaschine,
dadurch**gekennzeichnet**,
dass eine Vorrichtung (10) zum Erzeugen von Schwingungen und Schlagimpulsen nach einem der Ansprüche 1 bis 7 angeordnet ist.

9. Baumaschine nach Anspruch 8,
dadurch**gekennzeichnet**,
dass diese als ein Bohrgerät zum Erd- und/oder Gesteinsbohren ausgebildet ist.

10. Baumaschine nach Anspruch 8 oder 9,
dadurch**gekennzeichnet**,
dass die Vorrichtung (10) zum Erzeugen von Schwingungen und Schlagimpulsen an einem Drehantrieb (14) zum drehenden Antreiben eines Bohrwerkzeuges angeordnet ist und
dass zwischen dem Drehantrieb (14) und dem Bohrwerkzeug (13) oder einem Bohrgestänge ein Dämpfungselement (25) angeordnet ist.

11. Verfahren zum Betrieb einer Vorrichtung (10) nach einem der Ansprüche 1 bis 10, bei dem
der Kolben (18) in dem Arbeitsraum (20) reversierend zwischen dem ersten Umkehrpunkt und dem zweiten Umkehrpunkt hin und her bewegt wird,
wobei zum Erzeugen der Schwingungen der Kolben (18) mittels eines Druckfluids und des mindestens einen ansteuerbaren Stellventils (19) in eine reversierende Bewegung versetzt wird und das Druckfluid im Bereich des ersten Umkehrpunktes und/oder des zweiten Umkehrpunktes in den Arbeitsraum (20) ein- und ausgeleitet wird, und
mittels der Steuereinheit (30) das mindestens eine Stellventil (19) angesteuert wird, wobei die Bewegung des Kolbens (18) in dem Arbeitsraum (20) steuerbar und veränderbar ist,
wobei die Steuereinheit (30) ausgebildet ist, den Kolben (18) in dem ersten Betriebsmodus zum Erzeugen von Schwingungen und in dem zweiten Betriebsmodus zum Erzeugen von Schlagimpulsen anzusteuern, wobei an der zumindest einen Endseite des Arbeitsraums (20) die Schlagfläche (22) ausgebildet ist, auf welche der Kolben (18) bei Erreichen zumindest eines Umkehrpunktes im zweiten Betriebsmodus zum Erzeugen eines Schlagimpulses auftrifft.
**dadurch gekennzeichnet,**
**dass** mittels der Auswahleinrichtung ein Betriebsmodus ausgewählt und eingestellt wird.

12. Verfahren nach Anspruch 11,
**dadurch gekennzeichnet,**
**dass** die Vorrichtung (10) zum Erzeugen von Schwingungen und Schlagimpulsen an einem Bohrgerät mit einem drehend antreibbaren Bohrwerkzeug (13) eingesetzt wird,
**dass** bei einem Abbohren eines Bohrloches in einen Boden oder ein Gestein die Vorrichtung (10) in dem zweiten Betriebsmodus betrieben wird, wobei auf das Bohrwerkzeug Schlagimpulse ausgeübt werden, und
**dass** bei einem Ziehen des Bohrgestänges (13) aus dem Bohrloch die Vorrichtung (10) in dem ersten Betriebsmodus betrieben wird, wobei das Bohrwerkzeug (13) in Schwingungen versetzt wird.

13. Verfahren nach einem der Ansprüche 11 bis 12,
**dadurch gekennzeichnet,**
**dass** mittels mindestens einer Erfassungseinrichtung ein Betriebszustand, insbesondere ein Abbohren oder ein Ziehen eines Bohrwerkzeuges bei einem Bohrgerät, erfasst werden und
**dass** abhängig vom erfassten Betriebszustand durch die Auswahleinrichtung automatisch ein Betriebsmodus ausgewählt und eingestellt wird.

## Claims

1. Device for generating oscillations for a construction machine, comprising
- a housing (16),
- a piston (18) which is movable back and forth in a working chamber (20) in the housing (16) between a first return point and a second return point,
- a pressurized fluid supply by means of which in each case pressurized fluid can be fed into and discharged from the working chamber (20) via at least one actuatable control valve (19) in the region of the first return point and/or the second return point, wherein the piston (18) can be set into a reciprocating motion in order to generate the oscillations, and
- a control unit (30) which is configured to actuate the at least one control valve (19) and by means of which the motion of the piston (18) in the working chamber (20) is controllable and variable,
wherein the control unit (30) is configured to actuate the piston (18) in a first operating mode for generating oscillations and in a second operating mode for generating impact pulses, wherein a strike surface (22) is formed on at least one end side of the working chamber (20), onto which surface the piston (18) strikes when it reaches at least one return point in order to generate an impact pulse,
**characterized in that**
the control unit (30) comprises a selection device by means of which an operating mode can be selected by an operator manually and/or automatically from a detected operating state.

2. Device according to claim 1,
**characterized in that**
the control valve (19) is configured as a solenoid valve.

3. Device according to claim 1 or 2,
**characterized in that**
a measuring device (32) is provided for determining a position of the piston (18) in the working chamber (20).

4. Device according to claim 3,
**characterized in that**
the measuring device (32) comprises a linear sensor.

5. Device according to any one of claims 1 to 4,
**characterized in that**
a frequency and/or a stroke of the piston (18) can be set and adjusted by means of the control unit (30).

6. Device according to any one of claims 1 to 5,
**characterized in that**
the control unit (30) comprises a program memory in which control programs for controlling the piston (18) can be stored.

7. Device according to any one of claims 1 to 6,
**characterized in that**
the working chamber (20) is formed with two end sides each having one strike surface (21), onto which the piston (18) alternately strikes in order to generate impact pulses.

8. Construction machine,
**characterized in that**
a device (10) for generating oscillations and impact pulses according to one of claims 1 to 7 is arranged.

9. Construction machine according to claim 8,
**characterized in that**
this machine is configured as a drilling rig for earth and/or rock drilling.

10. Construction machine according to claim 8 or 9,
**characterized in that**
the device (10) for generating oscillations and impact pulses is arranged on a rotary drive (14) for rotationally driving a drilling tool, and
**in that** a damping element (25) is arranged between the rotary drive (14) and the drilling tool (13) or drill pipes.

11. Method of operating a device (10) according to any one of claims 1 to 10, in which
the piston (18) is moved back and forth in the working chamber (20) in a reversing manner between the first return point and the second return point,
wherein the piston (18) is set into a reciprocating motion by means of a pressurized fluid and the at least one actuatable control valve (19), in order to generate the oscillations, and the pressurized fluid is introduced into and discharged from the working chamber (20) in the region of the first return point and/or the second return point, and
the at least one control valve (19) is actuated by means of the control unit (30), wherein the movement of the piston (18) in the working chamber (20) is controllable and variable,
wherein the control unit (30) is configured to actuate the piston (18) in the first operating mode for generating oscillations and in the second operating mode for generating impact pulses, wherein the strike surface (22) is formed on the at least one end side of the working chamber (20), onto which surface the piston (18) strikes when it reaches at least one return point in the second operating mode, in order to generate an impact pulse.
**characterized in that**
an operating mode is selected and set by means of the selection device.

12. Method according to claim 11,
**characterized in that**
the device (10) for generating oscillations and impact pulses is used on a drilling rig with a drilling tool (13) which can be driven in rotation,
**in that** the device (10) is operated in the second operating mode during sinking-by-drilling a borehole into soil or rock, wherein impact pulses are exerted on the drilling tool, and
**in that** the device (10) is operated in the first operating mode when the drill pipes (13) are pulled out of the borehole, wherein the drilling tool (13) is induced to oscillate.

13. Method according to any one of claims 11 to 12,
**characterized in that**
an operating state, in particular a sinking-by-drilling or a pulling of a drilling tool in a drilling rig, is detected by means of at least one detection device, and
**in that** an operating mode is automatically selected and set by the selection device depending on the detected operating state.

## Revendications

1. Dispositif destiné à générer des vibrations pour une machine de construction, comprenant un carter (16),
un piston (18), lequel est déplaçable en va-et-vient dans une chambre de travail (20) dans le carter (16), de manière réversible entre un premier point d'inversion et un second point d'inversion,
une alimentation en fluide sous pression, au moyen de laquelle, dans la zone du premier point d'inversion et/ou du second point d'inversion, du fluide sous pression peut être introduit dans la chambre de travail (20) et/ou en être évacué via au moins une soupape de commande (19) commandable, chacune,
le piston (18) pouvant, pour générer les vibrations, être mis en mouvement réversible, et
une unité de commande (30), laquelle est conçue pour commander ledit au moins une soupape de commande (19) et au moyen de laquelle le mouvement du piston (18) dans la chambre de travail (20) est commandable et modifiable,
l'unité de commande (30) étant conçue pour commander le piston (18) dans un premier mode de fonctionnement pour générer des vibrations et dans un second mode de fonctionnement pour générer des impulsions de frappe, une surface de frappe (22) étant formée sur au moins une face d'extrémité de la chambre de travail (20), sur laquelle le piston (18), lors de l'atteinte d'au moins un point d'inversion, vient frapper afin de générer une impulsion de frappe, **caractérisé en ce que**
l'unité de commande (30) comporte un dispositif de sélection, au moyen duquel un mode de fonctionnement est sélectionnable par un opérateur manuellement et/ou automatiquement à partir d'un état de fonctionnement détecté.

2. Dispositif selon la revendication 1,
**caractérisé en ce que**
la soupape de commande (19) est réalisée sous la forme d'une électrovanne.

3. Dispositif selon la revendication 1 ou 2,
**caractérisé en ce que**
un dispositif de mesure (32) destiné à déterminer une position du piston (18) dans la chambre de travail (20) est prévu.

4. Dispositif selon la revendication 3,
**caractérisé en ce que**
le dispositif de mesure (32) comporte un capteur linéaire.

5. Dispositif selon l'une des revendications 1 à 4,
**caractérisé en ce que**
une fréquence et/ou une course du piston (18) sont réglables et ajustables au moyen de l'unité de commande (30).

6. Dispositif selon l'une des revendications 1 à 5,
**caractérisé en ce que**
l'unité de commande (30) comporte une mémoire de programme, dans laquelle des programmes de commande destinés à commander le piston (18) peuvent être enregistrés.

7. Dispositif selon l'une des revendications 1 à 6,
**caractérisé en ce que**
la chambre de travail (20) est réalisée avec deux faces d'extrémité comportant chacune une surface de frappe (21), sur lesquelles le piston (18) vient frapper alternativement afin de générer des impulsions de frappe.

8. Machine de construction,
**caractérisée en ce que**
un dispositif (10) destiné à générer des vibrations et des impulsions de frappe selon l'une des revendications 1 à 7 est disposé.

9. Machine de construction selon la revendication 8,
**caractérisée en ce que**
celle-ci est réalisée comme un appareil de forage pour le forage de sol et/ou de roche.

10. Machine de construction selon la revendication 8 ou 9,
**caractérisée en ce que**
le dispositif (10) destiné à générer des vibrations et des impulsions de frappe est disposé sur un entraînement rotatif (14) destiné à entraîner en rotation un outil de forage, et
un élément d'amortissement (25) est disposé entre l'entraînement rotatif (14) et l'outil de forage (13) ou une tige de forage.

11. Procédé de fonctionnement d'un dispositif (10) selon l'une des revendications 1 à 10, dans lequel
le piston (18) est déplacé en va-et-vient, de manière réversible, dans la chambre de travail (20) entre le premier point d'inversion et le second point d'inversion,
le piston (18) étant, pour générer les vibrations, mis en mouvement réversible au moyen d'un fluide sous pression et dudit au moins une soupape de commande (19) commandable, et le fluide sous pression étant introduit dans la chambre de travail (20) et/ou en étant évacué dans la zone du premier point d'inversion et/ou du second point d'inversion, et
ledit au moins une soupape de commande (19) étant commandé au moyen de l'unité de commande (30), le mouvement du piston (18) dans la chambre de travail (20) étant commandable et modifiable,
l'unité de commande (30) étant conçue pour commander le piston (18) dans le premier mode de fonctionnement pour générer des vibrations et dans le second mode de fonctionnement pour générer des impulsions de frappe, la surface de frappe (22) étant formée sur ladite au moins une face d'extrémité de la chambre de travail (20), sur laquelle le piston (18), lors de l'atteinte d'au moins un point d'inversion dans le second mode de fonctionnement, vient frapper afin de générer une impulsion de frappe,
**caractérisé en ce que**
un mode de fonctionnement est sélectionné et réglé au moyen du dispositif de sélection.

12. Procédé selon la revendication 11,
**caractérisé en ce que**
le dispositif (10) destiné à générer des vibrations et des impulsions de frappe est utilisé sur un appareil de forage comportant un outil de forage (13) entraînable en rotation,
lors du forage d'un trou de forage dans un sol ou une roche, le dispositif (10) est exploité dans le second mode de fonctionnement, des impulsions de frappe étant appliquées sur l'outil de forage, et
lors du retrait de la tige de forage (13) hors du trou de forage, le dispositif (10) est exploité dans le premier mode de fonctionnement, l'outil de forage (13) étant mis en vibrations.

13. Procédé selon l'une des revendications 11 à 12, **caractérisé en ce que**
au moyen d'au moins un dispositif de détection, un état de fonctionnement, en particulier un forage ou un retrait d'un outil de forage sur un appareil de forage, est détecté, et
en fonction de l'état de fonctionnement détecté, un mode de fonctionnement est automatiquement sélectionné et réglé par le dispositif de sélection.
